# EUROPÄISCHE PATENTSCHRIFT

(11) **EP 0 718 208 B1**
(45) Veröffentlichungstag und Bekanntmachung des Hinweises auf die Patenterteilung: **19.08.1998**
(21) Anmeldenummer: 95810703.9
(22) Anmeldetag: 08.11.1995
(51) Int. Cl.: B65D 75/34

(54) **Blisterpackung**
Blister package
Emballage de type blister

(30) Priorität: 08.12.1994 CH 3718/94
(43) Veröffentlichungstag der Anmeldung: 26.06.1996
(73) Patentinhaber: Alusuisse Technology & Management AG, 8212 Neuhausen am Rheinfall (CH)
(72) Erfinder: Roulin, Monique, CH-8412 Aesch (CH); Gerber, Manfred, D-78221 Singen (DE); Oster, Heinz, CH-8245 Feuerthalen (CH)

(56) Entgegenhaltungen:
- WO-A-94/21530
- US-A- 3 737 029
- US-A- 3 933 245
- US-A- 4 340 141

## Beschreibung

Vorliegende Erfindung betrifft eine umverpackungsfreie Blisterpackung für Pharmazeutika aus einem Bodenteil mit einer Mehrzahl von Vertiefungen, die von einer Schulter umgeben sind, und einer an der Schulter festgelegten Deckelfolie, wobei ein entnehmbarer Inhalt sich in den Vertiefungen befindet und durch Eindrücken der jeweiligen Vertiefung und Durchstossen des Inhalts durch die Deckelfolie oder durch Entfernen der Deckelfolie über der Vertiefung der Inhalt entnommen werden kann, und einem Beipackzettel.

Es ist bekannt, Bodenteile von Blisterpackungen, insbesondere Durchdrückpackungen mit Inhalt zu befüllen und mit einem vollflächigen Deckelmaterial zu überdecken und das Deckelmaterial anzusiegeln. Die Blisterpackung zeichnet sich durch ein einzelnes oder insbesondere eine Mehrzahl von einzelnen Fächern aus, in denen beispielsweise feste Formkörper oder geformte feste Zubereitungen oder pharmazeutische Produkte, wie Tabletten oder Dragées eingelagert sind. Soll nun aus einer Blisterpackung ein einzelner Gegenstand, z.B. eine Tablette, entnommen werden, wird eine Vertiefung im Bodenteil eingedrückt, und die Tablette ihrerseits durchstösst das Deckelmaterial.

Aus der US-A-4 340 141 ist eine Verpackung zur gezielten Abgabe von Narkotika bekannt geworden. Die Medikamenten-Einheiten sind in einzelnen Vertiefungen eines Blisterpackung untergebracht. Der Schulterteil der eigentlichen Blisterverpackung ist beiseitig mit je einer Deckschicht versehen. Die beiden Deckschichten bilden eine Umverpackung, die an einem Ende ein von der Stirnseite her zugängliches Einschubfach für eine Produktinformation aufweist.

Die US-A-3 933 245 beschreibt einen Pillen haltenden und ausgebenden Behälter aus einem mit Abteilen versehenen Teil und einem Verschliessteil. Der mit Abteilen versehene Teil weist eine integrierte Verlängerung zur Aufnahme einer Etikette auf. Damit die Etikette sichtbar bleibt, ist die integrierte Verlängerung nicht vom Verschliessteil überdeckt.

Die US-A-3 737 029 zeigt eine gefaltete Blisterpackung mit einer Wareninformation zwischen den gefalteten Hälften der Blisterpackung. Die Blisterpackung wird durch einen Wärmeprozess in gefaltetem Zustande fixiert.

Mit vorliegender Erfindung werden verschiedene Arten von Blisterpackungen umfasst. Dies sind beispielsweise die sogenannten Durchdrückpackungen. Bei Durchdrückpackungen ist beispielsweise das Deckelmaterial aus einer Aluminiumfolie oder einem Aluminiumfolienverbund hergestellt. Die Aluminiumfolie ist ein bevorzugtes Material für Deckel von Blistern, da bei den gewählten Dicken der Deckelmaterialien relativ geringe Bruchkräfte notwendig sind und somit die benötigte Durchstossenergie gering ist und das Aluminium im wesentlichen keine Elastizität zeigt. In der Regel ist der Boden der Blisterpackung aus Kunststoff, wie aus Kunststoffen beispielsweise der Reihe des PVC, der Polyamide, Polyolefine, Polyester und Verbunden oder mehrschichtigen Materialien, enthaltend wenigstens einen dieser Werkstoffe und enthaltend gegebenenfalls auch eine Aluminiumfolie, hergestellt. Andere Blisterpackungen weisen einen Bodenteil auf, welcher mit einer Deckelfolie abgedeckt ist. Die Deckelfolie kann vollflächig den Bodenteil überdecken, und vorteilhaft ist im Bereich jeder Vertiefung das Deckelmaterial mit einer Schwächungslinie versehen, oder jede Vertiefung kann mit einem individuellen Deckelsegment abgedeckt sein. Innerhalb der Schwächungslinie oder an jedem Deckelsegment kann eine Grifflasche angebracht sein, die es ermöglicht, eine einzelne Vertiefung durch Abschälen (peelen) des Deckelsegmentes freizulegen. Die Bodenteile und die Deckelmaterialien sind in der Regel aus den genannten Werkstoffen, wobei für die Deckelmaterialien auch Kunststoffverbunde zur Anwendung gelangen können.

Im Bereich des Gesundheitswesen, aber auch zur Distribution von Süsswaren wie Pastillen und Bonbons, haben solche Blisterpackungen breiten Eingang gefunden und sind wegen der Möglichkeit der schonenden Aufbewahrung von empfindlichem Füllgut und wegen der leicht handhabbaren Entnahme des Inhaltes aus dem täglichen Leben nicht mehr wegzudenken. Im Zeichen erhöhter Sparbemühungen im Gesundheitswesen wird darauf abgezielt, die Blisterpackungen möglichst klein zu halten. Im weiteren soll die Menge an Verpackungsmaterial und der Produktemix im Verpackungsmaterial möglichst klein gehalten werden, und weiters sollen gleiche oder ähnliche rezyklierbare Materialien zur Verpackung verwendet werden. Blisterpackungen werden bis anhin jeweils in eine Umverpackung, wie einer Kunststoff- oder Kartonschachtel, eingeschlagen. In der Schachtel findet auch der Beipackzettel mit den Produkteinformationen Aufnahme. Der Beipackzettel ist somit unverlierbar in der Packung enthalten. Nicht zuletzt des Beipackzettels wegen ist eine aufwendige zusätzliche Verpackung, nämlich die Umverpackung in Form einer Schachtel, zwingend notwendig.

Aufgabe vorliegender Erfindung ist es, umverpackungsfreie Blisterpackungen vorzuschlagen, welche es ermöglichen Tabletten, Dragées, Kapseln, Ampullen usw. sicher vor Fremdeinflüssen, wie Feuchtigkeit und Schmutz, geschützt bis zum Gebrauch und den Beipackzettel ohne Hilfe einer Umverpackung mit der Blisterpackung aufzubewahren und zur Verfügung des Endverbrauchers zu halten.

Zur Lösung der Aufgabe führt die Lehre des unabhängigen Anspruches ; der Unteranspruch gibt eine günstige Fortbildung an.

Die Bodenteile vorliegender Blisterpackungen können geprägte, gegossene, tiefgezogene oder vakuumgeformte Bodenteile aus Kunststoff, Kunststoffverbunden, Kunststoff/Papierverbunden oder Kunststoff/Metallfolienverbunden sein. Geeignete Kunststoffe für Bodenmaterialien sind beispielsweise Folien und Folienverbunde enthaltend PVC, Polyamide, Polyolefine, Polyester, Polykarbonate usw. Die Bodenteile können auch eine Sperrschicht gegen Gase und Dämpfe aufweisen. Solche Sperrschichten können beispielsweise eine in einem Kunststoffverbund eingebettete Metallfolie, wie eine Aluminiumfolie, sein oder, zweckmässig zwischen zwei Kunststoffschichten angeordnet, können keramische Schichten oder metallische Schichten sein. Keramische Schichten können beispielsweise durch Verdampfen von Metallen, Oxiden oder Nitriden von Aluminium, Silicium und anderen Metallen und Halbmetallen im Vakuum und Niederschlagen der Stoffe auf einem Kunststoffträger erzeugt werden. Diese Verfahren sind beispielsweise bekannt unter Chemical Vapour Deposition und Physical Vapour Deposition oder Sputtern. Die keramischen Schichten können bevorzugt Aluminiumoxide oder Siliziumoxide enthalten oder können Mischungen verschiedener Oxide gegebenenfalls auch im Gemisch mit Metallen, wie beispielsweise Silizium oder Aluminium oder anderen sein. Metallische Schichten können erzeugt werden durch Verdampfen von Metallen im Vakuum und Niederschlagen der Metalle auf einem Kunststoffträger, wobei Aluminiumschichten beispielhaft genannt werden können. Der Kunststoffträger kann eine Kunststoff-Folie oder ein Kunststoff-Bodenteil aus den genannten Kunststoffen sein. Das Deckelmaterial für Durchdrückpackungen ist in der Regel eine Aluminiumfolie oder ein aluminiumfolienhaltiger Verbund. Es wurde auch schon vorgeschlagen, die Aluminiumfolie durch einen Kunststoff zu ersezten, der geringe Elastizität und schlechte Dehneigenschaften aufweist. Soche Kunststoffe werden z.B. erhalten, wenn grössere Mengen von Füllstoffen dem Kunststoff zugemischt werden. Diese letztere Variante würde es ermöglichen, sortenreine Abfälle zu erhalten, das heisst kein Gemisch von Metall und Kunststoffen. Für Blisterpackungen mit abschälbarem (peelbarem) Deckelmaterial können auch Kunststoffolien und Kunststofffolienverbunde eingesetzt werden. Die Bodenteile weisen in der Regel zwischen 6 und 30 Vertiefungen, wie Näpfchen oder Schalen, auf. Die Vertiefungen sind rundum von einer Schulter umgeben, wobei die Schultern insgesamt eine zusammenhängende, ebene Fläche bilden. Die Bodenteile werden beispielsweise als Endlosmaterial bereit gestellt, mit dem Inhalt befüllt und das Deckelmaterial, insbesondere als Deckelfolie, ebenfalls als Endlosmaterial zulaufen gelassen. Die Deckelfolie überdeckt die Bodenteile vollflächig und beispielsweise durch Siegeln oder Kleben wird die Deckelfolie an den Schultern mit dem Bodenteil verbunden. Die Deckelfolie kann vollflächig auf den Schultern aufgesiegelt oder aufgeklebt werden oder durch die Wahl eines Siegelwerkzeuges oder eines Klebmusters kann diese Siegelung oder Klebung auch nur partiell erfolgen. Anschliessend kann das endlose Band von bedeckelten Bodenteilen zu den Konfektionsgrössen geschnitten werden. Dies kann beispielsweise durch ein Stanzwerkzeug geschehen. Bei dieser Gelegenheit können den Blisterpackungen auch äussere Konturen verleiht werden oder es ist möglich, Schwächungen im Deckelmaterial oder im Bodenteil vorzunehmen, um eine Blisterpackung beispielsweise falten zu können oder um Deckelsegmente zu erzeugen, welche ein leichtes Entfernen des Deckelsegmentes und Entnehmen des Inhaltes ermöglichen.

Eine erfindungsgemässe Blisterpackung kann die gewünschte Anzahl Vertiefungen für die Aufnahme des Inhaltes, wie der Tabletten, Dragées etc. aufweisen und im Bodenteil ist z.B. eine weitere Vertiefung angebracht, welche wesentlich grösser ist als die Vertiefungen für den Inhalt. Die grosse Vertiefung wird als Fach bezeichnet, und das Fach kann sich beispielsweise über die ganze Länge oder die ganze Breite einer Blisterpackung erstrecken. In diesem Falle weist das Fach keine Stirnseiten auf und bildet ein rohrförmiges Fach, in welches der Beipackzettel z.B. eingeschoben werden kann. Das Fach kann auch allseitig oder allenfalls auch auf nur drei Seiten von der Schulter umgeben und von der Deckelfolie abgedeckt sein. In einem Schritt während des Füllvorganges kann der Beipackzettel in das Fach gegeben und die Deckelfolie über Fach und Schulter gelegt und mit den Schultern verbunden werden. Der Beipackzettel kann durch Durchdrücken oder Abschälen der Deckelfolie und Freilegen des Faches entnommen werden. Der Beipackzettel kann z.B. in gefalteter oder gerollter Form im Fach untergebracht werden. Es kann vorgesehen werden, dass das Fach eine wenigstens teilweise abschälbare (peelbare) Deckelfolie aufweist und die Deckelfolie mehrfach abgelöst und wieder haftend über das Fach gelegt werden kann. Damit gelingt es das Fach zu öffnen, den Beipackzettel zu entnehmen, zu lesen und wieder ins Fach zurückzulegen und mit der Deckelfolie das Fach wieder zu schliessen. Zu diesem Zwecke kann die Deckelfolie und/oder die Schultern des Bodenteils mit einem haftenden in sich lösbaren Klebstoff beschichtet sein. Der Beipackzettel kann gegebenenfalls mit einem Klebesaum im Fach eingeklebt sein und ist somit unverlierbar an die Blisterpackung gebunden.

Ist bei der erfindungsgemässen Blisterpackung ein Griffkörper vorgesehen, so kann der Griffkörper beispielsweise eine Hülse in Rohrform sein, die an einer Stelle ihres Umfanges einen längslaufenden Schlitz aufweist. An einer ihrer Seitenkanten kann der bedeckelte Bodenteil einen Wulst, einen Falz oder dergleichen aufweisen und der Bodenteil kann entlang des Wulstes oder Falzes in den Schlitz der Hülse eingeführt werden, wobei der Wulst oder Falz in den Griffkörper zu liegen kommt. Die Hülse bildet dann einen Griffkörper, der z.B. etwa bündig mit den Seitenkanten des Bodenteiles abschliesst. Im Hohlraum des Griffkörpers kann der Beipackzettel in z.B. gerollter Form eingelagert werden.

In anderer zweckmässiger Ausführungsform vorliegender Erfindung ist die Blisterpackung aus einem hälftig gefalteten Blisterpackungsstreifen, wobei die beiden Deckelfolienhälften einander anliegen und die beiden Bodenteilhälften einander entfernt liegen und die beiden offenen Enden des gefalteten Blisterpackungsstreifens von einem Griffkörper in Form eines Klammerelementes zusammengehalten werden und der Beipackzettel im Griffkörper angeordnet ist.

Bei dieser Ausführungsform handelt es sich um eine Fortbildung der vorstehend beschriebenen Ausführungsform. Ein mit der Deckelfolie versehenes Bodenteil weist in der Mitte seiner Länge oder gegebenenfalls der Breite vorteilhaft eine Schwächungslinie auf. Das Bodenteil wird mittig entlang der Schwächungslinie gefaltet, derart, dass die Deckelfolie der beiden Hälften aufeinander zu liegen kommen. An den freien Enden des gefalteten und bedeckelten Bodenteiles kann z.B. zwischen den beiden Deckelfolien ein T-förmiges Leistenelement angeordnet und an beiden Deckelfolien festgelegt werden. Damit werden die freien Enden gegen ein Auseinanderspreizen gesichert und während ein Arm des T-formigen Leistenelementes zwischen die Deckelfolien zu liegen kommt, stehen die anderen beiden Arme senkrecht zur Deckelfolie resp. Bodenteil ab. Wird nun eine längsgeschlitzte Hülse über das T-förmige Leistenelement geschoben, ergibt sich eine Grifflasche, resp. Griffkörper, welche gleichzeitig in ihrem verbleibenden Hohlraum den Beipackzettel aufzunehmen vermag.

Anstelle des T-förmigen Leistenelementes kann auch der Bodenteil an seinen beiden freien Seitenkanten, die der mittigen Umfaltung gegenüberliegen, randständig angebrachte Wülste oder Umfalzungen oder Umknickungen im Bodenteil aufweisen, wobei der Bodenteil den Langsschlitz der Hülse durchdringt und die Wülste, Umfalzungen oder Umknickungen im Hohlraum der Hülse zu liegen kommen und damit die Bodenteilhälften am Herausfallen aus dem Griffkörper behindert werden.

Der Griffkörper kann beispielsweise aus opakem oder transparentem Kunststoff, wie thermoplastischen Kunststoffen der Reihe der Polyvinylchloride, Polyolefine, Polycarbonate, Polyamide, der Polystyrole, der Polyacryle usw. gefertigt sein. Ausführungsformen aus Karton oder Papieren sind ebenfalls möglich.

Der Griffkörper kann sinngemäss auch ein Klammerelement darstellen, der durch Eigenelastizität oder durch Federwirkung beispielsweise einer Feder, eines Federdrahtes, einer Wendelfeder, einer Federplatte etc. die beiden Bodenteilhälften gegeneinander presst und gleichzeitig den Beipackzettel umgreift und innerhalb der Begrenzungen der Blisterpackung aufnimmt.

Anhand der Figuren 1 - 3 ist vorliegende Erfindung beispielhaft näher erläutert.

Die Figur 1 zeigt eine Blisterpackung oder Durchdrückpackung, wie sie heute üblicherweise für die Verwendung zum Verpacken von pharmazeutischen Produkten, wie z.B. Tabletten oder Dragees, verwendet wird. In Figur 1a) ist die Draufsicht auf eine Blisterpackung 10 gezeigt, die über ihre Schultern 11 am Bodenteil 14 mit einer Deckelfolie 13 verbunden ist. Angedeutet sind die Vertiefungen 12, die durch die Deckelfolie überdeckt sind. In Figur 1b) ist ein Längsschnitt durch die Blisterpackung 10 dargestellt. Im Bereich der Schultern 11 ist die Deckelfolie 13 mit dem Bodenteil 14 z.B. versiegelt oder verklebt (Siegelung/Klebung nicht eingezeichnet). Die Figur 1c) zeigt einen Querschnitt durch die Blisterpackung 10 mit ihrem Bodenteil 14, der Deckelfolie 13 und den dadurch gebildeten Vertiefungen 12 für den nicht eingezeichneten Inhalt. Eine derartige Blisterpackung wird anschliessend zusammen mit dem Beipackzettel in eine Umverpackung, wie eine Kartonschachtel, verpackt und verkauft.

Die Figuren 2 zeigen a) eine Draufsicht, b) ein Längsschnitt und c) ein Querschnitt durch eine erfindungsgemässe Blisterpackung 20 in einer zweckmässigen Ausführungsform. Die Blisterpackung 20 weist einen Bodenteil 24 auf, der über die Schultern 21 mit der Deckelfolie 23 abgedeckt ist. An der Seitenkante einer Schmalseite der Blisterpackung 20 ist ein Griffkörper 25 angebracht. Der Griffkörper 25 ist durch ein im Querschnitt T-förmiges Leistenelement 26 gegen Abfallen gesichert. Aus der Figur 2b) ist erkennbar, dass ein Blisterpackungsstreifen mittig, unter Ausbildung der Umfaltung 27, derart gefaltet wird, dass die Deckelfolienhälften mit der Deckelfolie 23 aufeinander zu liegen kommen. Der Bodenteil 24 bildet dadurch zwei Hälften, wobei die Vertiefungen 22 in beiden Hälften einander gegenüber liegen. Die Deckelfolie 23 ist über die Schultern 21 mit dem Bodenteil 24 verbunden. An dem der Umfaltung 27 gegenüber liegenden Ende der Blisterpackung ist zwischen die Deckelfolien 23 das T-förmige Leistenelement 26 eingelegt Dieses T-förmige Leistenelement 26 kann beispielsweise zwischen die beiden Deckelfolien 23 eingesiegelt, oder eingeklebt, oder durch mechanische Mittel, wie Heftklammern, befestigt sein. Die beiden freien Arme des T-förmigen Leistenelementes stehen in etwa senkrecht zu den Deckelfolien 23 und den Bodenteilhälften. Das Leistenelement kann beispielsweise ein Press- oder Gussteil aus Kunststoff oder ein Formteil aus Papier oder Karton sein. Anstelle dieses T-förmigen Leistenelementes 26 kann auch an jeder Bodenteilhälfte ein Materialwulst angebracht sein oder einer oder beide Randbereiche der Blisterpackung 20 können nach aussen umgefaltet sein. Ein Griffkörper 25, beispielsweise eine Hülse mit einem Längsschlitz, der sich im wesentlichen über die ganze Länge der Hülse erstreckt und dessen Breite etwa so gross ist wie die Materialdicke der gefalteten Blisterpackung wird über den Rand der Blisterpackung derart geschoben, dass das T-förmige Leistenelement innerhalb des Hülsenquerschnittes des Griffkörpers 25 zu liegen kommt. Innerhalb des Griffkörpers 25 ist der Beipackzettel 28 angeordnet. Der Beipackzettel 28 kann beispielsweise gerollt und eingeschoben oder gefaltet und eingeschoben werden. Mit dem Entfernen des Griffkörpers 25 von der Blisterpackung lässt sich die Blisterpackung aufklappen und der Inhalt aus der Vertiefung 22 entnehmen. Dies kann beispielsweise durch Durchdrükken des Inhaltes durch die Deckelfolie von der Bodenseite her erfolgen oder kann durch Abschälen eines Deckelsegmentes über einer Vertiefung 22 erfolgen. Der Beipackzettel 28 lässt sich aus dem Hohlraum des Griffkörpers 25 entnehmen. Die Figur 2c) zeigt einen Schnitt quer durch die Blisterpackung 20. In den Vertiefungen 22 befindet sich der hier der Übersichtlichkeit halber nicht gezeigte Inhalt und die Deckelfolien 23 sind über die Schultern 21 mit den Bodenteilen 24 verbunden. An einem Ende der Blisterpackung 20 ist der Griffkörper 25 über den Randbereich gestreift und hält die umgefaltete Blisterpackung zusammen.

Die Figuren 3 zeigen eine anders gestaltete Ausführungsform vorliegender Erfindung. In den Figuren 3 a), b), c) und d) ist die Blisterpackung 30 aus den Bodenteilen 34 und der Deckelfolie 33, die über die Schultern 31 miteinander verbunden sind, gezeigt. Die Deckelfolie 33 kann an den Schultern 31 des Bodenteiles 34 voll oder teilflächig angesiegelt oder angeklebt sein. Diese Siegelung und Klebung wird hier nicht speziell gezeigt, wie auch der Inhalt in den Vertiefungen 32 nicht gezeigt ist. Es ist jedoch leicht vorstellbar, dass sich in jeder der Vertiefungen 32 jeweils der Inhalt, wie eine Tablette, ein Dragee und dergleichen befindet. Die Bodenteile 34, gemäss vorliegender Ausführungsform, weisen neben den Vertiefungen 32 für den Inhalt auch eine weitere Vertiefung, hier als Fach 36 bezeichnet, auf. Gemäss Figur 3a) erstreckt sich das Fach 36 über die ganze Länge der Blisterpackung 30 und wird nur an den Seitenwänden über die Schultern 31 mit der Deckelfolie 33 verbunden. In das Fach 36 kann ein Beipackzettel 35 in gefalteter oder gerollter Form eingeschoben oder eingelegt werden. Die Figur 3b) zeigt einen Längsschnitt durch die Blisterpackung nach 3a) und die Figur 3c) einen Querschnitt durch die Blisterpackung 30 3a), wie auch 3b). In der Ausführungsform nach Figur 3d) ist das Fach 36 rundum von Schultern 31 umgeben, so dass der Beipackzettel 35, wie der übrige Inhalt in den Vertiefungen 32, fest eingeschlossen ist und nur durch Aufbrechen der Deckelfolie 33 oder Abschälen des Deckelfolie 33 dem Fach 36 entnommen werden kann. Das Einlegen des Beipackzettels 35 erfolgt demzufolge im Arbeitsgang mit dem Einlegen des Inhaltes noch vor dem Aufsiegeln oder Aufkleben der Deckelfolie 33 auf dem Bodenteil 34.

In den Figuren 1 bis 3 wurde der Übersichtlichkeit halber der Inhalt nicht angedeutet. Es ist jedoch naheliegend, dass der Inhalt jeweils in den Vertiefungen angeordnet ist. Als Inhalt können beispielsweise Tabletten, Dragées, Pillen, Kapseln, Ampullen, ferner auch Bonbons, Lutsch- und Kautabletten usw. vorgesehen werden und es ist nicht ausgeschlossen, dass die erfindungsgemässen Blisterpackungen auch als Verpackungen für technische Artikel, wie klein- und kleinstteilige Gegenstände oder Ersatzteile für Maschinen und Geräte, angewendet werden könnten und anstelle eines Beipackzettels eine entsprechende Produkteinformation treten würde.

## Patentansprüche

1. Umverpackungsfreie Blisterpackung (20, 30) für Pharmazeutika aus einem Bodenteil (24, 34) mit einer Mehrzahl von Vertiefungen (22, 32), die von einer Schulter (21, 31) umgeben sind, und einer an der Schulter (21, 31) festgelegten Deckelfolie (23, 33), wobei ein entnehmbarer Inhalt sich in den Vertiefungen (22, 32) befindet und durch Eindrücken der jeweiligen Vertiefung (22, 32) und Durchstossen des Inhalts durch die Deckelfolie (23, 33) oder durch Entfernen der Deckelfolie (23, 33) über der Vertiefung (22, 32) der Inhalt entnommen werden kann, und einem Beipackzettel (28, 35), wobei der Beipackzettel (28, 35) einen Teil des Inhaltes der Blisterpackung (20, 30) bildet und innerhalb der Begrenzungen der Blisterpackung (20, 30) angeordnet ist,
dadurch gekennzeichnet, dass
der Bodenteil (34) ein Fach (36) aufweist, in dem sich der Beipackzettel (35) befindet, und das Fach (36) zwei Längsseiten und zwei Schmalseiten aufweist und die Längsseiten oder die Längsseiten und die Schmalseiten durch die Schulter (31) begrenzt sind und der Bodenteil (34) einschliesslich des Faches (36) vollständig durch die Deckelfolie (33) abgedeckt ist oder dass die Blisterpackung (20) an einer ihrer Stirnseiten einen Griffkörper (25) in Form einer längsgeschlitzten Hülse enthält, wobei der Blisterpackungsstreifen mittig gefaltet ist und die beiden der Faltung gegenüberliegenden Enden des Blisterpackungsstreifens vom Griffkörper in Form eines Klammerelementes zusammengehalten werden und im Griffkörper (25) der Beipackzettel (28) aufgenommen ist.

2. Blisterpackung nach Anspruch 1, dadurch gekennzeichnet, dass sie aus einem hälftig gefalteten Blisterpackungsstreifen besteht, wobei die beiden Deckelfolienhälften mit der Deckelfolie (23) aufeinander liegen und stirnseits zwischen beiden der Faltung gegenüberliegenden Enden des gefalteten Blisterpackungsstreifens ein Arm eines im Querschnitt T-förmigen Leistenelementes (26) zwischen den Deckelfolien liegt und die beiden anderen Arme von einem Griffkörper (25) in Form einer längsgeschlitzten Hülse überschoben sind und stirnseits die beiden der Faltung gegenüberliegenden Enden zusammengehalten werden und der Beipackzettel (28) im Griffkörper (25) angeordnet ist.

## Claims

1. Blister pack (20, 30) for pharmaceuticals with no outer packaging, consisting of a bottom part (24, 34) with a plurality of recesses (22, 32) surrounded by a shoulder (21, 31) and a covering film (23, 33) secured to the shoulder (21, 31), removable contents being situated in the recesses (22, 32) and the contents being removed by pressing in the relevant recess (22, 32) and pressing the contents through the covering film (23, 33) or by removing the covering film (23, 33) over the recess (22, 32), and an information tag (28, 35) forming part of the contents of the blister pack (20, 30) and arranged within the limits of the blister pack (20, 30), characterised in that the bottom part (34) has a compartment (36) in which the information tag (35) is situated and the compartment (36) has two longitudinal sides and two narrow sides and the longitudinal sides or the longitudinal sides and the narrow sides are delimited by the shoulders (31) and the bottom part (34) including the compartment (36) is completely covered by the covering film (33) or that the blister pack (20) is provided on one of its end faces with a grip body (25) in the form of a longitudinally slotted sleeve, the blister pack strip being folded in the centre and the two ends of the blister pack strip opposite the fold being held together by the grip body in the form of a clamping element and the information tag (28) being received in the grip body (25).

2. Blister pack according to claim 1, characterised in that it consists of a blister pack strip folded in half the two halves of the covering film (33) being situated one on top of the other and one arm of a strip element (26) with a T-shaped cross section being situated between the covering films at the end faces between the two ends of the folded blister pack strip opposite the fold and a grip body (25) in the form of a longitudinally slotted sleeve being slipped over the other two arms and the two ends situated opposite the fold being held together at the end faces and the information tag (28) being arranged in the grip body (25).

## Revendications

1. Emballage du type blister (20, 30), sans suremballage, pour produits pharmaceutiques, constitué d'une partie formant fond (24, 34) présentant une pluralité de cavités (22, 32) qui sont entourées d'un épaulement (21, 31), et d'une feuille de couverture (23, 33) fixée sur l'épaulement (21, 31), dans lequel un contenu, que l'on peut prélever, se trouve dans les cavités (22, 32) et dans lequel on peut prélever le contenu en enfonçant la cavité respective (22, 32) et en poussant le contenu à travers la feuille de couverture (23, 33) ou en enlevant la feuille de couverture (23, 33) située au-dessus de la cavité (22, 32), et d'une notice jointe (28, 35), la notice jointe (28, 35) formant une partie du contenu de l'emballage de type blister (20, 30) et étant disposée à l'intérieur des limites de l'emballage de type blister (20, 30).
caractérisé par le fait
que la partie formant fond (34) présente un compartiment (36) dans lequel se trouve la notice jointe (35), et que le compartiment (36) présente deux grands côtés et deux petits côtés et que les grands côtés ou les grands côtés et les petits côtés sont limités par l'épaulement (31) et que la partie formant fond (34), y compris le compartiment (36), est entièrement recouverte par la feuille de couverture (33) ou bien que l'emballage de type blister (20) contient, à l'un de ses côtés frontaux, une poignée (25) en forme de douille fendue longitudinalement, la bande formant l'emballage de type blister étant repliée au milieu et les deux extrémités, opposées au pli, de la bande formant l'emballage de type blister étant maintenues ensemble par la poignée en forme de pince et la notice jointe (28) étant logée dans la poignée (25).

2. Emballage de type blister selon la revendication 1, caractérisé par le fait qu'il est constitué d'une bande formant emballage de type blister, repliée en son milieu, dans lequel les deux moitiés de la feuille de couverture reposent l'une sur l'autre avec la feuille de couverture (23) et, du côté frontal, entre deux extrémités, situées du côté opposé de la bande, repliée, formant emballage de type blister, se trouve, entre les feuilles de couverture, un bras d'une tringle (26) en forme de T en coupe et, par dessus les deux autres bras est enfilée une poignée (25) en forme de douille fendue longitudinalement et, côté frontal, les deux extrémités, situées du côté opposé au pli, sont maintenues ensemble et la notice jointe (28) est disposée dans la pince (25).
